# EUROPÄISCHE PATENTSCHRIFT

(11) **EP 2 983 961 B1**
(45) Veröffentlichungstag und Bekanntmachung des Hinweises auf die Patenterteilung: **03.10.2018**
(21) Anmeldenummer: 14720939.9
(22) Anmeldetag: 24.04.2014
(51) Int. Cl.: B61L 25/02, B61L 15/00, B61L 27/00

(54) **VERFAHREN ZUM EIN- UND AUSSCHALTEN EINES ZUGES SOWIE STRECKEN- UND ZUGEINRICHTUNG ZUR DURCHFÜHRUNG DES VERFAHRENS**
METHOD FOR SWITCHING A TRAIN ON AND OFF, AND APPARATUS OF ROUTE AND TRAIN FOR PERFORMING THE METHOD
PROCÉDÉ DE BRANCHEMENT ET DÉBRANCHEMENT D'UN TRAIN AINSI QUE DISPOSITIF DE VOIE ET DE TRAIN POUR LA MISE EN OELIGUVRE DU PROCÉDÉ

(30) Priorität: 29.05.2013 DE 102013210018
(43) Veröffentlichungstag der Anmeldung: 17.02.2016
(73) Patentinhaber: Siemens Aktiengesellschaft, 80333 München (DE)
(72) Erfinder: HAMMERL, Malte, 38106 Braunschweig (DE); KOHLRUSS, Jacob Johannes, 38116 Braunschweig (DE)
(86) Internationale Anmeldenummer: PCT/EP2014/058308
(87) Internationale Veröffentlichungsnummer: WO 2014/191141

(56) Entgegenhaltungen:
- WO-A1-2010/040654
- DE-A1-102010 061 878
- ETCS: "System and requirements and specifications", 19960101, 1. Januar 1996 (1996-01-01), Seiten 1-18, XP007919129, [gefunden am 1996-01-01]

## Beschreibung

Die Erfindung betrifft ein Verfahren zum Ein- und Ausschalten eines Zuges in einer Parkposition, wobei eine Strecken- und Zugeinrichtung zur Durchführung des Verfahrens.
Üblicherweise werden Züge nicht 24 Stunden am Tag durchgängig betrieben. Während einer Betriebspause wird der Zug in einem der Gleisinfrastruktur zugeordneten Abstellbereich abgestellt. Moderne Zugbeeinflussungseinrichtungen, beispielsweise mit ETCS - European Train Control System - Komponenten, benötigen genaue Positionsdaten nicht nur fahrender, sondern auch abgestellter Züge. Bisher ist es jedoch nicht möglich, festzustellen, ob bei ausgeschaltetem Zugsteuergerät der bei diesem Betriebszustand vorausgesetzte Stillstand des Zuges tatsächlich eingehalten wurde. Werden Züge zum Betriebsende an Parkpositionen komplett ausgeschaltet, geht die genaue sicherungstechnische Zugposition verloren. Nach dem Wiedereinschalten des Zuges ist die sicherungstechnische Position des Zuges nicht bekannt und die Initialisierung der Zugposition kann erst durch langsames Überfahren von mindestens zwei Ortsreferenzpunkten, zum Beispiel Balisen, ermittelt werden. Erst danach kann der Zug aus Zugsicherungs-Sicht in Betrieb genommen werden. Das bedeutet, dass automatische, fahrerlose Züge in Parkpositionen nicht komplett ausgeschaltet werden dürfen. Zumindest das Zugsteuergerät muss aktiv bleiben. Nachteilig ist vor allem der dazu erforderliche erhebliche Energiebedarf.
Um Energie zu sparen, werden alle unnötigen Verbraucher, beispielsweise Licht und Klimaanlage, im Zug von der Zugsteuerung beim Abstellen ausgeschaltet. Nur die Zugsteuerung muss aktiv bleiben. Damit ist eine Leistungsaufnahme von ca. 200 W bis 400 W, abhängig von der Konfiguration, verbunden. Häufig ist es jedoch erforderlich, das Stromsystem, insbesondere den Fahrstrom, zum Beispiel für Wartungsarbeiten, in der Betriebspause, meistens in der Nacht zwischen 1:00 Uhr und 4:00 Uhr, abzuschalten. Dann muss Batteriestrom genutzt werden, um die Funktionalität des Zugsteuergerätes aufrechtzuerhalten. Die wesentlichen Funktionen, die Strom benötigen, sind die Positionsüberwachung beziehungsweise Ortung des Zuges sowie die Wiedereinschaltung der ausgeschalteten Komponenten. Fehlt eine sichere Positionsbestimmung beim Wiedereinschalten, kann der Zug nicht sofort fahrerlos in Betrieb genommen werden. Der Zug muss auf der Parkposition manuell eingeschaltet werden. Der automatische, fahrerlose Betrieb des Zuges ist erst nach vollständiger Positionsbestimmung z.B. mittels Überfahrt über zwei Balisen möglich.

Um den Totalausfall des Zugsteuergerätes zu verhindern und somit die Funktion der Positionsbestimmung nicht zu verlieren, muss die Zeit fehlender Stromzufuhr durch Batteriebetieb überbrückt werden. Damit bei den unterschiedlich langen Betriebspausen, in denen kein Stromsystem zur Verfügung steht, die Stromversorgung des Zugsteuergerätes gesichert ist, wird die Leistungsfähigkeit der Batterien sehr hoch dimensioniert. Diese aus Sicherheitsgründen überdimensionierten Batterien sind sehr groß und sehr schwer, so dass sie ein Hemmnis bezüglich energieeffizientem Fahren darstellen. Außerdem sind Batterien teuer in Anschaffung und Unterhalt.

Um die Zugsteuerung ohne Verlust der Positionsbestimmungsfunktion abschalten zu können, wurde in der DE 10 2010 061 878 A1 vorgeschlagen, die odometrisch ermittelte Position vor dem Abschalten des Zugsteuergerätes abzuspeichern und diese Position nach dem Wiedereinschalten als Initialisierungsposition zu verwenden. Notwendige sicherungstechnische Voraussetzung für die Verwendbarkeit der gespeicherten Zugposition ist, dass der Zug bei ausgeschalteter Zugsteuerung nicht bewegt wurde - CMD / Cold Movement Detection. Erfolgt dennoch eine Bewegung des Zuges, muss die Verwendung der ursprünglichen Position für Initialisierungszwecke durch Personal verhindert werden. Diese nicht technische Lösung ist in der Realität oft nicht umsetzbar. Außerdem benötigt auch die zur Positionsüberwachung vorgesehene Odometrieeinrichtung während der Phasen ausgeschalteter Zugsteuerung eine Stromversorgung und gegebenenfalls Batteriestrom.
Der Erfindung liegt die Aufgabe zugrunde, ein automatisches Verfahren und eine zur Durchführung dieses Verfahrens geeignete Strecken- und Zugeinrichtung für energieeffizienteres, personalunabhängiges Ein- und Ausschalten eines Zuges in einer Parkposition anzugeben.
Verfahrensgemäß wird die Aufgabe für automatisches Ein- und Ausschalten eines Zuges durch die Merkmale des Anspruches gelöst.

Zur Durchführung dieses Verfahrens ist gemäß Anspruch 4 eine Strecken- und Zugeinrichtung vorgesehen, bei der das Zugsteuergerät des Zuges mit mindestens einem Streckenlesegerät und einem Festdatenspeicher verbunden ist, wobei in der Parkposition über das Streckenlesegerät und das Zugsteuergerät in einer streckenseitigen Ortsmarke gespeicherte Positionsdaten in den Festdatenspeicher kopierbar sind und wobei das Zugsteuergerät deaktivierbar und aktivierbar ist.
Durch die Parkposition, bei der das Streckenlesegerät des Zuges genau vis a vis der streckenseigen Ortsmarke positioniert wird, steht die Ortungsinformation auch während der Stromlosschaltung des Zuges zur Verfügung - CMD / Cold Movement Detection. Nach dem Wiedereinschalten des Zuges ist dieser sofort geortet, ohne dass eine Balisenüberfahrt dazu erforderlich wäre. Somit kann ein fahrerloser, automatischer Betrieb bereits im Zugabstellbereich ohne manuelle Eingriffe erfolgen. Die erforderlichen technischen Einrichtungen stehen häufig bereits zur Verfügung. Außerdem entfallen die für die Aufrechterhaltung der Ortung nach dem Stand der Technik erforderlichen Batterien. Letztlich wird der Energieverbrauch auf Null reduziert.
Eine besonders vorteilhafte Weiterbildung des automatischen Verfahrens besteht gemäß Anspruch 2 darin, dass in Schritt E) Positionsdaten einer zweiten Quelle zusammen mit den Positionsdaten der Ortsmarke mittels eines 2-aus-2 - Prinzips überprüft werden. Durch die Überprüfung der Positionsdaten mittels zweier unterschiedlicher Quellen steht der Zug nach dem Einschalten mit größter Sicherheit an derselben Position, wie vor dem Ausschalten. Das Verfahren ist somit signaltechnisch sicher. Als zweite Datenquelle für die Positionsermittlung kann beispielsweise ein odometrisches Verfahren verwendet werden.

Falls die Zugsteuergerät-seitige Überprüfung der im Schritt E) von Anspruch 1 genannten drei Bedingungen zu dem Ergebnis geführt hat, dass mindestens eine Bedingung nicht zutrifft oder eine Inkonsistenz gegeben ist, liegt ein Fehler vor und das Zugsteuergerät überträgt gemäß Anspruch 3 einen entsprechenden Betriebsmodus, beispielsweise "delokalisiert", an das Zugüberwachungssystem. Der Verfahrensablauf wird damit gestoppt bis der Fehler behoben ist.

Die Erfindung wird nachfolgend anhand einer figürlichen Darstellung näher erläutert.

Die Figur zeigt eine Konfiguration für automatisches Fahren in einem Abstellbereich einer Streckeninfrastruktur.

Die Konfiguration ist nach Anfahrt einer Parkposition eines Zuges 1 in einem Abstellbereich dargestellt. Der Zug 1 steht auf einem Gleis 2 über einer Ortsmarke 3 des Gleises 2. Zur Zugbeeinflussung ist streckenseitig ein Zugüberwachungssystem 4 vorgesehen. Der Zug 1 ist zur automatischen Zugsteuerung mit einem Zugsteuergerät 5 ausgestattet, das mit einem Streckenlesegerät 7 und einem Festdatenspeicher 8 verbunden ist. Das Zugsteuergerät 5 ist über eine Kommunikationsschnittstelle 10 mit dem Zugüberwachungssystem 4 verbunden.

Der Zug 1 wird durch das Zugsteuergerät 5 an die Position gefahren, an der er abgestellt werden soll. Diese Parkposition ist durch die Ortsmarke 3, die Positionsdaten sendet, vorgegeben. Der Zug 1 hat seine Parkposition erreicht, wenn sich das Streckenlesegerät 7 direkt über der Ortsmarke 3 befindet.

Um ein automatisches Ein- und Ausschalten des fahrerlosen Zuges 1 in dem Abstellbereich zu realisieren, wobei auch der Abstellbereich keinen Personalbedarf hat, ist folgendes Verfahren vorgesehen:

### Schritt A)

Das Zugsteuergerät 5 des Zuges 1 empfängt vom Zugüberwachungssystem 4 ein Kommando, dass er sich ausschalten soll. Bedingung dafür ist, dass der Zug 1 über der entsprechenden Ortsmarke 3 steht.

### Schritt B)

Das Zugsteuergerät 5 legt die von der Ortsmarke 3 über das Streckenlesegerät 7 empfangenen Positionsdaten auf dem Festplattenspeicher 8 ab, der keinen Strom verbraucht. Außerdem wird die Information gespeichert, dass sich der Zug 1 im Betriebsmodus "Ausschalten ohne Ortsveränderung" befindet. Um signaltechnische Sicherheit zu gewährleisten, werden die Positionsdaten von einer zweiten Quelle, beispielsweise einem Odometriesystem des Zuges 1 zusammen mit der Ortsmarkeninformationen in einem 2-von-2 - Algorithmus überprüft.

### Schritt C)

Sind die Positionsdaten in dem Festdatenspeicher 8 abgelegt, schaltet das Zugsteuergerät 5 den Zug 1 kontrolliert aus und fährt sich anschließend selbst herunter.

### Schritt D)

Zur Beendigung der Parkzeit in dem Abstellbereich werden der Zug und das Zugsteuergerät 5 eingeschaltet.

### Schritt E)

Nach dem Einschalten des Zugsteuergerätes 5 überprüft dieses, ob folgende drei Bedingungen zutreffen und in sich konsistent sind:
1. Der Zug 1 befindet sich im Modus "Ausschalten ohne Ortsveränderung", welcher auf dem Festplattenspeicher 8 abgelegt ist.
2. Das Streckenlesegerät 7 des Zuges 1 empfängt von der Ortmarke Positionsdaten.
3. Auf dem Festdatenspeicher 8 befinden sich die in Schritt B) gespeicherten Positionsdaten, und diese stimmen mit den aktuellen, von der Ortsmarke gemäß Bedingung 2 empfangenen Positionsdaten überein.

### Schritt F)

Die drei Bedingungen treffen zu und sind in sich konsistent. Das Zugsteuergerät 5 übernimmt die Positionsdaten aus dem Festdatenspeicher 8 und verwirft anschließend die Daten auf dem Festdatenspeicher 8.

Falls nicht alle drei Bedingungen zutreffen und/oder nicht in sich konsistent sind, wird der Betriebszustand "delokalisiert" aktiviert. Das Zugsteuergerät 5 sendet diesen Zustand an das Zugüberwachungssystem 4.

Für den Normalfall, dass die drei Bedingungen zutreffen, sendet das Zugsteuergerät 5 die aktuellen Positionsdaten an das Zugüberwachungssystem 4 und gibt somit die Betriebsbereitschaft des Zuges 1 bekannt.

Der einsatzbereite Zustand des Zuges 1 ist erreicht, das heißt, der Zug 1 ist geortet, der Festdatenspeicher 8 ist im Ausganszustand, Subsysteme des Zuges 1 sind hochgefahren und der Zug 1 ist beim streckenseitigen Zugüberwachungssystem 4 angemeldet und kann Fahrtaufträge empfangen.

Das beschriebene Verfahren ermöglicht die Aufrechterhaltung einer signaltechnisch sicheren Positionsinformation, während der Zug 1 stromlos geschaltet ist. Durch diese als CMD - Cold Movement Detection - bezeichnete Sicherstellung, dass der Zug 1 sich nach dem Einschalten an der selben Position, wie beim Ausschalten befindet, ist ein automatisches Ein- und Ausschalten in einem Abstellbereich ohne unmittelbarem Personalaufwand möglich.

## Patentansprüche

1. Verfahren zum Ein- und Ausschalten eines Zuges (1) in einer Parkposition , wobei zugseitig ein Zugsteuergerät (5) und streckenseitig ein Zugüberwachungssystem (4) vorgesehen sind, wobei das Verfahren folgende Schritte umfasst:
A) Anfahren der Parkposition, in der ein mit dem Zugsteuergerät (5) verbundenes Streckenlesegerät (7) von einer streckenseitigen Ortsmarke (3) gesendete erste Positionsdaten empfängt,
B) Zugsteuergerät-seitige Speicherung der ersten Positionsdaten und des Betriebsmodus "Ausschalten ohne Ortsveränderung" in einem Festdatenspeicher (8),
C) Ausschalten des Zuges (1), Herunterfahren des Zugsteuergerätes (5) und Reduzieren eines Energieverbrauchs des Zugs auf Null,
D) Einschalten des Zuges (1) inklusive des Zugsteuergerätes (5),
E) Zugsteuergerät-seitige Überprüfung folgender Bedingungen:
- erstens: der Betriebsmodus "Ausschalten ohne Ortsveränderung" ist auf dem Festdatenspeicher (8) gespeichert,
- zweitens: das Streckenlesegerät (7) empfängt zweite Positionsdaten von der Ortsmarke (3) und
- drittens: die zweiten Positionsdaten stimmen mit den auf dem Festdatenspeicher (8) gespeicherten ersten Positionsdaten überein,
F) Bei Bejahung der Bedingungen gemäß Schritt E) Zugsteuergerät-seitige Übernahme der Positionsdaten zur Zuglokalisierung beim streckenseitigen Zugüberwachungssystems (4) und Verwerfung der Daten gemäß Schritt B) auf dem Festdatenspeicher (8).

2. Verfahren nach Anspruch 1,
**dadurch gekennzeichnet, dass** in Schritt E) Positionsdaten einer zweiten Quelle zusammen mit den Positionsdaten der Ortsmarke (3) mittels eines 2-aus-2 - Prinzips überprüft werden.

3. Verfahren nach einem der vorangehenden Ansprüche,
**dadurch gekennzeichnet, dass** bei Verneinung mindestens einer Bedingung gemäß Schritt E) eine Zugsteuergerät-seitige Übertragung eines Betriebsmodus "delokalisiert" an das Zugüberwachungssystem (4) erfolgt.

4. Strecken- und Zugeinrichtung zur Durchführung des Verfahrens nach einem der vorangehenden Ansprüche, wobei das Zugsteuergerät (5) des Zuges (1) mit einem Streckenlesegerät (7) und einem Festdatenspeicher (8) verbunden ist, wobei in der Parkposition über das Streckenlesegerät (7) und das Zugsteuergerät (5) in einer streckenseitigen Ortsmarke (3) gespeicherte Positionsdaten in den Festdatenspeicher (8) kopierbar sind und wobei das Zugsteuergerät (5) deaktivierbar und aktivierbar ist.

## Claims

1. Method for switching a train (1) on and off in a parking position, wherein a train control device (5) is provided on the train side and a train monitoring system (4) is provided on the track side, wherein the method comprises the following steps:
A) approaching the parking position, in which a track reading device (7) connected to the train control device (5) receives first position data sent by a trackside location marker (3),
B) storing the first position data and the operating mode "switching off without changing location" in a fixed data storage device (8) on the train control device side,
C) switching off the train (1), shutting down the train control device (5) and reducing an energy consumption of the train to zero,
D) switching on the train (1) including the train control device (5),
E) checking the following conditions on the train control device side:
- first:
the operating mode "switching off without changing location" is stored on the fixed data storage device (8),
- second:
the track reading device (7) received second position data from the location marker (3) and
- third:
the second position data corresponds with the first position data stored on the fixed data storage device (8),
F) if the conditions according to step E) are met, accepting the position data on the train control device side for train localisation in the trackside train monitoring system (4) and discarding the data according to step B) on the fixed data storage device (8).

2. Method according to claim 1,
**characterised in that**
in step E) position data of a second source together with the position data of the location marker (3) is checked by means of a 2 of 2 principle.

3. Method according to one of the preceding claims,
**characterised in that**,
if at least one condition according to step E) is not met, a transfer of an operating mode "delocalised" to the train monitoring system (4) takes place on the train control device side.

4. Track and train equipment for carrying out the method according to one of the preceding claims,
wherein the train control device (5) of the train (1) is connected to a train reading device (7) and a fixed data storage device (8), wherein position data stored in a trackside location marker (3) via the track reading device (7) and the train control device (5) in the parking position can be copied into the fixed data storage device (8) and wherein the train control device (5) can be deactivated or activated.

## Revendications

1. Procédé de branchement et de débranchement d'un train (1) dans une position de garage, un appareil (5) de commande de train étant prévu du côté du train et un système (4) de contrôle de train étant prévu du côté de la voie, le procédé comprenant les stades suivants :
A) mise en route de la position de garage, dans laquelle un appareil (7) de lecture de voie, relié à l'appareil (5) de commande de train, reçoit des premières données de position envoyées par un repère (3) local du côté de la voie,
B) mémorisation du côté de l'appareil de commande de train des premières données de position et du mode de fonctionnement "débranchement sans modification d'emplacement" dans une mémoire (8) morte de données,
C) débranchement du train (1), réduction de puissance de l'appareil (5) de commande de train et réduction d'une consommation d'énergie du train à zéro,
D) branchement du train (1), y compris de l'appareil (5) de commande de train,
E) contrôle du côté de l'appareil de commande du train des conditions suivantes :
- premièrement :
le mode de fonctionnement "débranchement sans changement d'emplacement" est mémorisé sur la mémoire (8) morte de données,
- deuxièmement :
l'appareil (7) de lecture de voie reçoit des deuxièmes données de position du repère (3) local et
- troisièmement :
les deuxièmes données de position coïncident avec les premières données de position mémorisées dans la mémoire (8) morte de données,
F) si les conditions du stade E) sont satisfaites, prise en charge, du côté de l'appareil de commande de train, des données de position pour la localisation de train dans le système (4) de contrôle de train du côté de la voie et rejet des données suivant le stade B) dans la mémoire (8) morte de données.

2. Procédé suivant la revendication 1,
**caractérisé en ce que**
au stade E), on contrôle, au moyen d'un principe 2 sur 2, des données de position d'une deuxième source ensemble avec les données de position du repère (3) local.

3. Procédé suivant l'une des revendications précédentes,
**caractérisé en ce que**,
si au moins une condition suivant le stade E) n'est pas satisfaite, il se produit une transmission, du côté de l'appareil de commande de train, d'un mode de fonctionnement "délocalisé" au système (4) de contrôle de train.

4. Dispositif de voie et de train pour effectuer le procédé suivant l'une des revendications précédentes,
dans lequel l'appareil (5) de commande de train du train (1) est relié à un appareil (7) de lecture de voie et à une mémoire (8) morte de données, dans lequel, dans la position de garage, les données de position mémorisées dans un repère (3) local du côté de la voie, par l'intermédiaire de l'appareil (7) de lecture de voie et de l'appareil (5) de commande de train, peuvent être copiées dans la mémoire (8) morte de données et dans lequel l'appareil (5) de commande de train peut être désactivé et activé.
